# EUROPÄISCHE PATENTSCHRIFT

(11) **EP 2 487 113 B1**
(45) Veröffentlichungstag und Bekanntmachung des Hinweises auf die Patenterteilung: **25.03.2015**
(21) Anmeldenummer: 12405009.7
(22) Anmeldetag: 20.01.2012
(51) Int. Cl.: B65B 9/06, B65B 31/04

(54) **Vorrichtung und Verfahren zur Verpackung von Produkten**
Method and device for packaging of products
Dispositif et procédé destinés à l'emballage de produits

(30) Priorität: 09.02.2011 CH 2352011
(43) Veröffentlichungstag der Anmeldung: 15.08.2012
(73) Patentinhaber: Ferag AG, 8340 Hinwil (CH)
(72) Erfinder: Heuberger, Werner, 8344 Bäretswil (CH)
(74) Vertreter: Frei Patent Attorneys

(56) Entgegenhaltungen:
- EP-A1- 0 721 886
- EP-A1- 2 177 438
- EP-A1- 2 241 506

## Beschreibung

Die Erfindung bezicht sich auf das Gebiet der Förder- und Verpackungstechnik. Sie bezieht sich auf eine Vorrichtung und ein Verfahren zur Verpackung von Produkten gemäss dem Oberbegriff der entsprechenden unabhängigen Patentansprüche.

In WO 2005/118400 (entsprechend US 7,737,461) ist eine Vorrichtung zum Folieren von vereinzelt geförderten Gegenständen beschreiben. Die Gegenstände sind vorzugsweise flache Produkte, beispielsweise Druckereiprodukte wie Zeitungen, Broschüren, Bücher etc. oder Stapel derselben. Wenn solche Produkte in Folien eingeschweisst werden, so sind die Folien in der Regel perforiert und dadurch gasdurchlässig. In bestimmten Umständen sind aber wasserdichte und somit auch luftdichte Verpackungen gefordert, um die verpackten Produkte beispielsweise vor Umwelteinflüssen wie Nässe zu schützen. Dann tritt aber das Problem auf, dass die Verpackung sich wie ein leicht aufgeblasenes Kissen verhält und dadurch schwieriger handhabbar und beispielsweise schlecht stapelbar ist.

DE 202 02 487 U1, DE 102 32 107 A1 und DE 100 15 628 A1 zeigen die Evakuation von Lebensmittelverpackungen. Diese sind jedoch nicht für so hohe Produktionsgeschwindigkeitein, wie sie bei der Herstellung von Druckereiprodukten gefordert, sind, geeignet.

DE 10 2007 049 703 A1 beschreibt eine Formschulter zum Formen eines Folienschlauches. Eine Schulterwand ist mit Öffnungen zum Ansaugen des Fölienmateriales gegen die Schulterwand versehen. Dadurch liegt die Folie eng an die Schulterwand an und läuft wellen- und knitterfrei.

EP 2 241 506 A1 zeigt eine Verpackungsvorrichtung und ein Verfahren zum sauerstoffreduzierten Verpacken von Nahrungsmittelprodukten in eine flexible Folie. Dabei erfolgt das Verpacken in eine sauerstoffreduzierte Atmosphäre als kontinuierliches oder quasikontinuierliches Verfahren. Ein Aspekt beinhaltet dabei ein Einführen einer Gaslanze in eine noch unfertige Folienverpackung, wobei die Gaslanze modifiziertes Gas einbringen und/oder Gas absaugen kann, um den Sauerstoffgehatt der fertigen Verpackung zu reduzieren.

EP 2 177 438 A1 beschreibt eine Verpackungsvorrichtung zum Verpacken von insbesondere Lebensmitteln oder technischen Gegenständen in einer vakuumierten und/oder mit einem bestimmten Gas versehenen Verpackung aus einer einfach gefalteten Folie. Die Verpackungsvorrichtung umfasst mindestens eine Düse für die Erzeugung des Vakuums und/oder zum Einführen des Gases oder Gasgemisches. Die Düse kann dabei transversal zur Folie verlängert und verkürzt werden, um sich der Breite der Folie anzupassen und die Folie bei transversalen Bewegungen der Folie zu spannen und/oder zu stützen.

Es ist deshalb Aufgabe der Erfindung, eine Vorrichtung und ein Verfähren zur Verpackung von Produkten der eingangs genannten Art zu schaffen, welche die oben genannten Nachteile beheben und für hohe Produktionsgeschwindigkeiten geeignet sind.

Diese Aufgabe lösen eine Vorrichtung und ein Verfahren zur Verpackung von Produkten mit den Merkmalen der entsprechenden unabhängigen Patentansprüche.

Die Vorrichtung zur Verpackung von Produkten, vorzugsweise flächigen Produkten oder übereinander angeordneten Produkten, ist zum Bilden eines Schlauches durch eine Längsverbindungsvorrichtung aus einer Bahn von Verpackungsmaterial ausgebildet. Dabei ist der Schlauch bezüglich einer Förderrichtung des Verpackungsmaterials in einem Bereich vor der Längsverbindungsvorrichtung offen und in einem Bereich nach der Längsverbindungsvorrichtung geschlossen. Die Vorrichtung weist eine Absaugvorrichtung auf, welche im Bereich vor der Längsverbindungsvorrichtung in den noch offenen Schlauch hineinführt, und im Bereich nach der Längsverbindungsvorrichtung mindestens eine Absaugöffnung aufweist, durch welche Gas, vorzugsweise Luft, aus dem Bereich nach der Längsverbindungsvorrichtung aus dem Schlauch und durch die Absaugvorrichtung absaugbar ist. In der Vorrichtung wirkt dabei ein Abschnitt eines Saugkanals mit der Längsverbindungsvorrichtung zur Bildung der Längsverbindung zusammen. Dabei ist der genannte Abschnitt des Saugkanals eine Vertiefung im Saugkanal, in welche gegeneinander liegende Lagen des Verpackungsmateriales durch die Längsverbindungsvorrichtung hinein drückbar sind.

In einer nicht von den Ansprüchen umfassten Variante ist der genannte Abschnitt des Saugkanals eine durchgehende Öffnung des Saugkanals, in welche gegeneinander liegende Lagen des Verpackungsmateriales durch die Längsverbindungsvorrichtung hinein drückbar sind.

In einer weiteren nicht von den Ansprüchen umfassten Variante führt ein Ausleger in den Schlauch hinein und erstreckt sich anschliessend in Förderrichtung bis zur Absaugöffnung, wobei ein Bereich eines Saugelementes, welcher mit der Längsverbindungsvorrichtung zur Bildung der Längsverbindung zusammenwirkt, ausserhalb des Schlauches angeordnet ist.

Falls mehrere Produkte verpackt werden, so können dies mehrere flache Produkte übereinander sein, beispielsweise mehrere Druckereiprodukte gleichen oder verschiedenen Formates. Es kann aber auch eines oder mehrere flache Produkte zusammen mit nicht flachen Produkten oder Gegenständen wie Warenmuster verpackt werden.

Die Produkte können als Stapel aufeinander gelegt sein, sie können aber auch übereinander und versetzt angeordnet sein, z.B. in einer dachziegelartigen Folge von Produkten.

Die Produkte können auch ineinander oder teilweise ineinander angeordnet sein, beispielsweise, indem sie ineinander eingesteckt sind.

Das Produkt oder die Produkte welche, sei es einzeln, als Stapel aufeinander oder versetzt etc., in derselben Tasche von Verpackungsmaterial vorliegen, werden als Verpackungseinheit bezeichnet. Aufeinanderfolgende Verpackungseinheiten sind also jeweils durch Querschweissungen voneinander getrennt. Es ist auch möglich, dass mehrere Ströme von Verpackungseinheiten in Förderrichtung parallel nebeneinander zugeführt und in den Schlauch gefördert werden. Mittels einer oder mehrerer weiterer Längsschweissvorrichtungen können diese quer zur Förderrichtung voneinander getrennt werden.

Unter der Charakterisierung, dass der Schlauch offen oder geschlossen ist, ist im Zusammenhang mit der vorliegenden Anmeldung gemeint, dass der Schlauch in seinem Querschnitt, also entlang seinem Umfang, offen oder geschlossen ist. Sind die äusseren Seiten oder Bahnabschnitte der Bahn des Verpackungsmaterials lediglich aufeinander gelegt, also nicht miteinander verbunden, so wird der Schlauch noch als offen bezeichnet. Sind anschliessend diese Bahnabschnitte miteinander verbunden, z.B. durch Schweissen oder Kleben, so wird der Schlauch als geschlossen bezeichnet.

Damit ist eine Evakuation von Gas, vorzugsweise Luft, aus dem Bereich nach der Längsverbindung, also im Bereich des geschlossenen Schlauches möglich. Anschliessend kann der Schlauch durch Querverschweissungen in einzelne Abschnitte mit Produkten unterteilt werden. Es sind also die von der Längsverbindungsvorrichtung und der Querschweissvorrichtung hergestellten Verbindungen des Verpackungsmaterials vorzugsweise gasdicht. Dank der Absaugvorrichtung befindet sich wenig Gas, insbesondere Luft, in den so entstehenden Abschnitten, und die so verpackten Produkte sind besser handhabbar und stapelbar. Es sind beispielsweise Produktionsgeschwindigkeiten von über 25'000 einzeln eingeschweissten Produkten pro Stunde erzielbar.

Die Bahn von Verpackungsmaterial ist typischerweise ursprünglich flach und wird von einer Rolle her zugeführt und in an sich bekannter Weise in einer Schlauchbildungsvorrichtung zu einen Schlauch gefaltet. Dabei werden die beiden seitlichen - bezüglich der Förderrichtung oder Längsrichtung der Bahn gesehen - Ränder der Bahn aufeinander geführt beziehungsweise gelegt.

In der Erfindung wirkt dabei ein Abschnitt des Saugkanals mit der Längsverbindungsvorrichtung zur Bildung der Längsverbindung zusammen. Dadurch hat also der Saugkanal eine Doppelfunktion, wodurch die Anzahl von Elementen im Bereich der Schlauchbildung und des geschlossenen Schlauches reduziert ist und so Kollisionen mit geförderten Produkten vermieden werden.

Statt dass ein Abschnitt des Saugkanals mit der Längsverbindungsvorrichtung zur Bildung der Längsverbindung zusammenwirkt, kann in der Erfindung aber auch ein Ausleger in den Schlauch hineinführen und sich anschliessend bis zur Absaugöffnung in Förderrichtung erstrecken. Ein Bereich des Saugelementes, welcher mit der Längsverbindungsvorrichtung zur Bildung der Längsverbindung zusammenwirkt, ist dabei ausserhalb des Schlauches angeordnet.

Es liegen in der Vorrichtung vorzugsweise die folgenden Abschnitte entlang des Schlauches vor:
- Ein Einführungsabschnitt, in welchem die Absaugvorrichtung mit einem Ausleger in den noch offenen Schlauch hineinführt.
- Ein Vereinigungsabschnitt, in welchem ein erster Randabschnitt und ein zweiter Randabschnitt der Bahn aufeinander geführt werden. Die beiden Randabschnitte befinden sich an den gegenüberliegenden Rändern der Bahn und verlaufen parallel zur Längsrichtung respektive Förderrichtung der Bahn.
- Ein Verbindungsabschnitt, in welchem die Randabschnitte durch die Längsverbindungsvorrichtung miteinander verbunden werden, beispielsweise durch Verschweissen oder Verkleben.
- Ein Absaugabschnitt, in welchem die Absaugöffnung der Absaugvorrichtung vorliegt.

Die im Schlauch des Verpackungsmateriales angeordneten oder in den Schlauch hineinführenden Teile der Absaugvorrichtung sind vorzugsweise flach ausgebildet, mit vorzugsweise einer Höhe von weniger als drei cm oder weniger als zwei cm. Dies bedeutet also, dass diese Teile an keiner Stelle dicker als diese Höhe sind. Damit ist die Form der Absaugvorrichtung an das Verpacken von flächigen Produkten, insbesondere Druckereiprodukten, in einen flachgedrückten Schlauch angepasst.

Die im Schlauch des Verpackungsmateriales angeordneten oder in den Schlauch hineinführenden Teile der Absaugvorrichtung sind vorzugsweise zum Durchführen des abgesaugten Gases mindestens teilweise hohl. Diese Teile bilden also selber die Kanäle oder Leitungen zum Absaugen des Gases. Es entfallen dadurch separate Leitungen, welche die Bewegung der Folie behindern könnten.

Eine optionale Andrückvorrichtung, beispielsweise mit Andrückrollen drückt primär den Folienschlauch zusammen und gegen die Produkte, und unterstützt dadurch das Absaugen der Luft respektive allgemein eines Gases. Sie ist vorzugsweise direkt anschliessend an den Absaugabschnitt angeordnet.

Eine optionale Pressvorrichtung ist vorzugsweise für zusammenpressbare, insbesondere komprimierbare Produkte, beispielsweise Druckereiprodukte wie Zeitungen, vorgesehen. Sie presst die Produkte an die Förderbahn, hält die Produkte flach und komprimiert gegebenenfalls auch zusätzlich die Produkte kurz vor der Querschweissvorrichtung, so dass nach der Querschweissung noch weniger Gas in den abgeschlossenen Einzelverpackungen vorliegt. Wenn sich komprimierte, in sich teilweise elastische Produkte nach dem Querschweissen wieder ausdehnen, werden sie durch die verschweisste Verpackung zusammengehalten. Die Pressvorrichtung ist vorzugsweise direkt anschliessend an die Andrückvorrichtung oder, falls keine Andrückvorrichtung vorliegt, an den Absaugabschnitt angeordnet.

Durch die Andrückvorrichtung wie auch durch die Pressvorrichtung wird Luft respektive Gas aus dem Schlauch gedrückt respektive verdrängt.

Vorzugsweise ist der Anlagenabschnitt zum Verpacken der Produkte so ausgelegt und angeordnet, dass die Förderrichtung der Produkte und des Verpackungsmateriales horizontal ist.

Vorzugsweise und werden die Produkte aktiv gefördert und zugeführt. Dadurch ist die Geschwindigkeit beim Zuführen der Produkte nicht auf die Beschleunigung durch die Schwerkraft begrenzt.

Die Längsverbindungsvorrichtung ist vorzugsweise eine Schweissvorrichtung, insbesondere ein Längsschweisselement zum Längsverschweissen von thermoplastischem Verpackungsmaterial, insbesondere einer Kunststofffolie. Alternativ ist die Längsverbindungsvorrichtung eine Klebevorrichtung.

Im Gegensatz zu vielen Verpackungsanlagen für Lebensmittel wird kein Schüttgut verpackt, sondern sind die verpackten Produkte Stückgut. Ebenfalls im Gegensatz zu vielen Verpackungsanlagen für Lebensmittel muss dabei kein starkes Vakuum im verpackten Produkt vorliegen. Es genügt, wenn die verpackten Produkte flach bleiben und dadurch gut handhabbar und insbesondere stapelbar sind. Wenn kein starkes Vakuum in der Verpackung vorliegt, sondern eine gewissen Menge an Restluft respektive Gas, dann lassen sich die Produkte in der Verpackung gegeneinander verschieben. Dadurch lässt sich der Inhalt der Verpackung überprüfen, z.B. durch einen Endkunden.

Die Schlauchbildungs- und Verpackungsvorrichtung ist zum Verpacken von nicht flachen Produkten geeignet, insbesondere auch von Lebensmitteln, die als Stückgut vorliegen.

Das aus den Verpackungen abgesaugte Gas kann Luft sein, oder ein Schutzgas entsprechend der Art der verpackten Produkte.

Als Zusatznutzen hat sich in Versuchen ergeben, dass das Absaugen des Gases und ein Unterdruck im Schlauch die Verbindung der aufeinander liegenden Bahnabschnitte im Bereich der Querschweissung verbessert. Dies ist einerseits, weil der Schlauch selber durch den Unterdruck im Schlauch zusammengezogen wird, und andererseits, weil die Produkte zusammengedrückt sind. Damit wiederum sind höhere Produktionsgeschwindigkeiten realisierbar.

In einer weiteren Ausführungsform des Verfahrens ist das Verpackungsmaterial nicht gasdicht, beispielsweise indem es perforiert ist. Obwohl dadurch eine gewisse Menge Gas einfliessen kann, findet ein Zusammenziehen des evakuierten Verpackungsmateriales statt und sind höhere Produktionsgeschwindigkeiten als ohne Absaugen realisierbar.

Ferner wird auch, indem zwischen den Produkten Luft respektive Gas herausgesaugt wird und indem die evakuierte Verpackung die Produkte zusammenhält, eine Reibung zwischen den Produkten erhöht. Dadurch wiederum sind die Produkte in der Verpackung besser fixiert und erlauben ebenfalls eine höhere Produktionsgeschwindigkeit.

In einer anderen Ausführungsform ist der Volumenstrom der Absaugvorrichtung regulierbar. Damit kann er entsprechend der Produktionsgeschwindigkeit angepasst werden, oder beispielsweise bei Verwendung von empfindlichen Verpackungsmaterialien reduziert werden.

In einer weiteren Ausführungsform der Erfindung, welche auch als eigenständige Erfindung betrachtet und realisiert werden kann, liegen Dämpfungsrollen vor, welche in sich nachgiebig sind, vorzugsweise elastisch und dämpfend , und der Längsschweissvorrichtung und/oder der Querschweissvorrichtung bezüglich des Schlauches aus Verpackungsmaterial mit Produkten gegenüber liegen, wobei Schweisselemente wie Schweissbalken beim Schweissen durch den Schlauch und gegebenenfalls auch durch ein Fördermittel, beispielsweise ein Förderband eine Kraft gegen die Dämpfungsrollen ausüben, wobei durch die Dämpfungsrollen eine Auslenkung des Schlauches mit den Produkten und gegebenenfalls auch des Förderbandes gedämpft wird.

Dadurch werden unerwünschte Schwingungen und Resonanzen des Schlauches und/oder des Fördermittels reduziert oder eliminiert, ebenso Vibrationen und Verschiebungen der Produkte in einer Verpackungseinheit. Dadurch wiederum wird die Qualität der Längsschweissung respektive der Querschweissung verbessert Im Gegensatz zu Rollen, welche in sich im wesentlichen starr sind und sich um eine bewegliche, federnd montierte Achse drehen, sind die Dämpfungsrollen in sich nachgiebig, giebig, vorzugsweise elastisch und dämpfend, wodurch eine besonders effiziente Dämpfung stattfindet. Die Achse der Dämpfungsrollen ist also nicht beweglich montiert, d.h. sie kann sich nicht in eine Richtung radial zur Achse verschieben.

Gemäss einer unabhängigen Erfindung weist also eine Querschweissvorrichtung Dämpfungsrollen wie oben beschrieben auf.

Im **Verfahren** zur Verpackung von vorzugsweise flächigen Produkten wird also ein Schlauch aus einer Bahn von Verpackungsmaterial gebildet, wobei der Schlauch, bezüglich einer Förderrichtung des Verpackungsmaterial in einem Bereich vor einer Längsverbindungsvorrichtung offen ist und in einem Bereich nach der Längsverbindungsvorrichtung geschlossen ist. Dabei führt eine Absaugvorrichtung im Bereich vor der Längsvcrbindungsvorrichtung In den noch entlang seines Umfangs offenen Schlauch hinein und weist im Bereich nach der Längsverbindungsvorrichtung mindestens eine Absaugöffnung auf, mit welcher die Absaugvorrichtung Gas aus dem Bereich nach der Längsverbindungsvonrrichtung aus dem Schlauch absaugt. Im Verfahren wirkt dabei ein Abschnitt eines Saugkanals mit der Langsverbindungsvorrichtung zur Bildung der Längsverbindung zusammen. Dabei ist der genannte Abschnitt des Saugkanals eine Vertiefung im Saugkanal oder eine durchgehende Öffnung des Saugkanals, in welche gegeneinander liegende Lagen des Verpackungsmateriales durch die Längsverbindungsvorrichtung hinein drückbar sind.

In einer nicht von den Ansprüchen umfassten Variante führt ein Ausleger in den Schlauch hinein und erstreckt sich anschliessend in Förderrichtung bis zur Absaugöffnung, wobei ein Bereich eines Saugelementes, welcher ausserhalb des Schlauches angeordnet ist, mit der Längsverbindungsvorrichtung zur Bildung der Längsverbindung zusammenwirkt.

Weitere bevorzugte Ausführungsformen gehen aus den abhängigen Patentansprüchen hervor. Dabei sind Merkmale der Verfahrensansprüche sinngemäss mit den Vorrichtungsansprüchen kombinierbar und umgekehrt.

Im Folgenden wird der Erfindungsgegenstand anhand von bevorzugten Ausführungsbeispielen, welche in den beiliegenden Zeichnungen dargestellt sind, näher erläutert. Es zeigen jeweils schematisch:
- Figur 1: eine Übersicht eines Anlagenabschnittes mit einer Absaugvorrichtung;
- Figur 2: eine seitliche Ansicht desselben, wobei die Ansicht der besseren Darstellung wegen in zwei Teilansichten aufgeteilt ist;
- Figur 3: eine Absaugvorrichtung;
- Figur 4: eine Detailansicht der Absaugvorrichtung in Verbindung mit einer Längsschweissvorrichtung;
- Figur 5: einen Querschnitt durch die vorangehende Ansicht;
- Figur 6: eine weitere Übersichtsansicht;
- Figur 7: einen Querschnitt durch eine Absaugvorrichtung zusammen mit einer seitlichen Längsverbindungsvorrichtung; und
- Figur 8: eine Ansicht der Absaugvorrichtung der Figur 7.

Die in den Zeichnungen verwendeten Bezugszeichen und deren Bedeutung sind in der Bezugszeichenliste zusammengefasst aufgelistet. Grundsätzlich sind in den Figuren gleiche Teile mit gleichen Bezugszeichen versehen.

**Figur 1** zeigt eine Übersicht und **Figur 2** eine seitliche Ansicht eines Anlagenabschnittes mit einer Schlauchbildungsvorrichtung 1, einer Längsschweissvorrichtung mit Absaugvorrichtung 10. Eine Folie 20 durchläuft den Anlagenabschnitt in Pfeilrichtung. Sie wird als Folienbahn zugeführt und zu einem Schlauch gefaltet, umfängt dabei einen Strom von vereinzelten, als Stückgüter vorliegenden Produkten 24, wird in Längsrichtung, also in Förderrichtung, verschweisst und anschliessend in Querrichtung zwischen den Produkten 24 verschweisst. Zwischen der Längsschweissung und der Querschweissung wird im Folienschlauch mittels der Absaugvorrichtung 10 Gas, typischerweise Luft, abgesaugt. Eine anschliessend angeordnete Querschweissvorrichtung 8 (nur in **Figur 2** dargestellt) bildet abgeschlossene, grundsätzlich gasdichte Abschnitte des Folienschlauches. Diese werden entweder beim Querschweissen selber oder später voneinander in einzeln verpackte Produkte getrennt.

Zur Unterstützung der Saugwirkung kann in einer bevorzugten Ausführungsform der Erfindung eine Andrückvorrichtung, beispielsweise mit Andrückrollen 6 aus

Schaumstoff vorliegen, und/oder eine Pressvorrichtung, beispielsweise mit einem Pressband 7, welches durch Gewichtskraft und/oder Federkraft den Schlauch mit den darin liegenden Produkten 24 niederhält und gegebenenfalls auch zusammendrückt. Die Andrückvorrichtung und Pressvorrichtung sind vorzugsweise anschliessend an den Absaugabschnitt 5 angeordnet, jedoch nicht zwingend unmittelbar anschliessend.

Wie in der **Figur 2** sichtbar, sind im Bereich der Querschweissvorrichtung 8 Dämpfungsrollen 83 angeordnet. Sie stützen ein Förderband mit darauf transportierten Produkten 24 entgegen einer Kraft, welche die Querschweissvorrichtung 8 auf den Schlauch mit den Produkten 24 ausübt. Die Querschweissvorrichtung 8 weist Schweissbalken 81 mit Niederhaltern 82 auf. Die Niederhalter 82 stabilisieren die Folienbahnen respektive den Schlauch während des Schweissvorganges. Dabei drücken der Schweissbalken 81 und die Niederhalter 82 gegen die den Schlauch und das Förderband. Das Förderband bewegt sich gegen die Dämpfungsrollen 83, wobei die Bewegung des Förderbandes und des Schlauches mit den Produkten durch die Dämpfungsrollen 83 gedämpft wird.

Entsprechende Dämpfungsrollen sind in der EP 2 230 203 A1 derselben Anmelderin offenbart und dort als Stützelement oder Stützrolle 12 bezeichnet. Die Eigenschaften solcher Rollen werden durch Verweis in die vorliegende Anmeldung aufgenommen.

Auch im Bereich der Längsschweissvorrichtung können entsprechende Dämpfungsrollen 91 der Längsschweissvorrichtung angeordnet sein.

**Figur 3** zeigt eine Absaugvorrichtung 10 in einer teilweise explodierten Ansicht. Die Absaugvorrichtung 10 selber weist ein Saugelement 11 auf, welches an einem Anschlussstutzen 16 über eine Saugleitung 17 an eine (nicht gezeichnete) Absaugpumpe angeschlossen ist. Das Saugelement 11 ist vorzugsweise im Wesentlichen flach gestaltet und weist einen Ausleger 15 und einen Saugkanal 13 auf. Der Saugkanal 13 endet in einer Absaugöffnung 12. Vorzugsweise weist der Saugkanal 13 einen Schweissbereich 14 auf, welcher mit einer Längsschweissvorrichtung, insbesondere einem Längsschweissbügel 9 zum Längsschweissen der Folie 20 zusammenwirkt. Der Schweissbereich 14 kann eine Vertiefung im Saugkanal 13 oder eine durch den Saugkanal 13 hindurchgehende Öffnung sein.

Anhand der **Figuren 4** und 5 ist im Folgenden die Anordnung der Absaugvorrichtung 10 bezüglich der Folie 20 und ihre Funktionsweise beschrieben: In der Schlauchbildungsvorrichtung 1 wird die Folie 20 in Längsrichtung zu einem Schlauch gefaltet, wobei die Produkt 24 auf die Folie 20 und in den Schlauch hinein gefördert werden. Beim Verlassen der Schlauchbildungsvorrichtung 1 sind also die Produkte 24 an ihrer Oberseite etwa in der Mitte des flach ausgebreiteten Schlauches von einem ersten Randabschnitt oder Bahnabschnitt 21 und einem zweiten Randabschnitt oder Bahnabschnitt 22 der Folie 20 bedeckt und liegen die Produkt 24 auf einem dritten Bahnabschnitt 23. Diese Bahnabschnitte verlaufen in Längsrichtung der Folie 20. Dabei liege der erste Bahnabschnitt 21 oberhalb des zweiten Bahnabschnittes 22. Es liegt die Innenseite des ersten Bahnabschnittes 21 auf der Aussenseite des zweiten Bahnabschnittes 22. Mit anderen Worten: es wird die Innenseite der Folie 20 auf die Aussenseite gelegt und anschliessend verbunden.

Der Folienschlauch mit den Produkten 24 wird nun, anschliessend an die Schlauchbildungsvorrichtung 1, in Förderrichtung durch einen Einführungsabschnitt 2, einen Vereinigungsabschnitt 3, einen Verbindungsabschnitt 4 und einen Absaugabschnitt 5 der Vorrichtung gefördert.

Im Einführungsabschnitt 2 verläuft der erste Bahnabschnitt 21 oberhalb und der zweite Bahnabschnitt 22 unterhalb des Auslegers 15. Der Ausleger 15 des Saugelementes 11 führt also in den noch offenen Schlauch hinein.

Im Vereinigungsabschnitt 3 wird der zweite Bahnabschnitt 22 nach oben, oder, bezüglich des Schlauches, nach aussen und gegen den ersten Bahnabschnitt 21 geführt. Der zweite Bahnabschnitt 22 gelangt also in Kontakt mit dem ersten Bahnabschnitt 21. Der Schlauch ist dadurch geschlossen, aber noch nicht verschweisst. Im Vereinigungsabschnitt 3 erstreckt sich der Ausleger 15 entlang der Förderrichtung. Die Länge des Vereinigungsabschnitts 3 richtet sich nach der Fördergeschwindigkeit und der Robustheit und Flexibilität des Folienmaterials.

Im Verbindungsabschnitt 4 liegen der erste Bahnabschnitt 21 und der zweite Bahnabschnitt 22 beide oberhalb, oder, bezüglich des Schlauches, ausserhalb des Saugkanals 13 des Saugelementes 11, und sind in Kontakt zueinander. Der Saugkanal 13 liegt also ganz innerhalb des Schlauches. In einem Bereich des Saugkanals 13 ist dieser als Schweissbereich 14 ausgebildet. Der Schweissbereich 14 ist eine Vertiefung oder eine durchgehende Öffnung im Saugkanal 13, in welche gegeneinander liegende Lagen des Verpackungsmateriales durch die Längsverbindungsvorrichtung respektive den Längsschweissbügel 9 hinein drückbar sind. Der Längsschweissbügel 9 drückt die beiden oberhalb respektive ausserhalb des Saugkanals 13 laufenden ersten und zweiten Bahnabschnitte 21, 22 ein wenig in den Schweissbereich 14 hinein, was eine notwendige Gegenkraft gegen den Längsschweissbügel 9 ergibt, und verschweisst sie miteinander. Der Längsschweissbügel 9 führt dabei vorzugsweise eine Wiegebewegung aus, wie in der **Figur 4** durch einen Doppelpfeil angedeutet ist.

Der Saugkanal 13 erstreckt sich in der Breite über mindestens ein Viertel oder die Hälfte oder drei Viertel der Breite des flachgedrückten Folienschlauches, um diesen möglichst wirksam evakuieren zu können. Das Evakuieren respektive Absaugen von Gas geschieht also - in einem möglichst breiten Bereich des Folienschlauches - im Absaugabschnitt 5, in welchem die Folie in Längsrichtung zu einem geschlossenen Schlauch verschweisst ist. Vorzugsweise ist die Absaugöffnung 12 in Richtung der Förderrichtung hin offen, saugt also im Betrieb der Vorrichtung Gas entgegen der Förderrichtung aus dem Schlauch.

Durch die nachfolgenden Andrückrollen 6 und das Pressband 7 werden wie bereits erläutert die Folie zusammengedrückt und dadurch das Absaugen unterstützt, und werden die Produkte 24 vor der Querschweissvorrichtung 8 komprimiert.

**Figur 6** zeigt eine weitere Übersichtsansicht. Unter anderem ist sichtbar, wie die Produkte 24 vereinzelt gefördert werden, und wie die Andrückrollen 6 über die ganze Breite des flachgedrückten Schlauches wirken.

**Figur 7** zeigt einen Querschnitt durch eine Absaugvorrichtung zusammen mit einer seitlichen Längsverbindungsvorrichtung, und **Figur 8** eine Ansicht der wesentlichen Teile. Die Förderrichtung führt zum Betrachter hin. Der Schlauch wird durch Aufeinanderlegen des ersten Bahnabschnittes 21 und des zweiten Bahnabschnittes 22 gebildet, wobei die beiden Innenseiten (also dieselbe Seite der Folie 20) aufeinander liegen und anschliessend verbunden werden. Der Ausleger 15 des Saugelementes 11 führt (in der **Figur 7** hinter der Zeichnungsebene, welche durch den Längsschweissbügel 9 führt) seitlich zwischen den beiden Bahnabschnitten 21, 22 in den noch offenen Schlauch hinein und dann vorzugsweise ein Stück weit in Förderrichtung (in der **Figur 7** in Richtung des Betrachters). Entlang der Förderrichtung betrachtet läuft im Bereich des Auslegers 15 der erste Bahnabschnitt 21 oberhalb des Auslegers 15 und der zweite Bahnabschnitt 22 unterhalb des Auslegers 15. Anschliessend an den Ausleger 15 wird der zweite Bahnabschnitt 22 nach oben geführt. Im Bereich des Längsschweissbügels 9 und des Schweissbereiches 14 laufen beide Bahnabschnitte 21, 22 oberhalb des Schweissbereiches 14.

Rechts des Längsschweissbügels 9, an der Aussenseite bezüglich des neu gebildeten Schlauches, ist eine Schneidvorrichtung 18 mit einer Rolle zum Abschneiden und Wegführen von ausserhalb der Schweissnaht liegenden Verpackungsmateriales angeordnet.

## Patentansprüche

1. **Verfahren** zur Verpackung von Produkten (24) durch Bilden eines Schlauches aus einer Bahn von Verpackungsmaterial (20), wobei der Schlauch, bezüglich einer Förderrichtung des Verpackungsmaterials, in einem Bereich vor einer Längsverbindungsvorrichtung (9) offen ist und in einem Bereich nach der Längsverbindungsvorrichtung (9) geschlossen ist, eine Absaugvorrichtung (10) im Bereich vor der Längsverbindungsvorrichtung (9) in den noch offenen Schlauch hineinführt und im Bereich nach der Längsverbindungsvorrichtung (9) mindestens eine Absaugöffnung (12) aufweist, mit welcher die Absaugvorrichtung (10) Gas, insbesondere Luft, aus dem Bereich nach der Längsverbindungsvorrichtung (9) aus dem Schlauch absaugt, **dadurch gekennzeichnet, dass** ein Abschnitt eines Saugkanals (13) mit der Längsverbindungsvorrichtung (9) zur Bildung der Längsverbindung zusammenwirkt, wobei der genannte Abschnitt des Saugkanals (13) eine Vertiefung im Saugkanal (13) ist, in welche gegeneinander liegende Lagen des Verpackungsmateriales durch die Längsverbindungsvorrichtung (9) hinein drückbar sind.

2. Verfahren gemäss Anspruch 1, wobei
• in einem Einführungsabschnitt (2) die Absaugvorrichtung (10) mit einem Ausleger (15) in den noch offenen Schlauch hineinführt,
• in einem anschliessenden Vereinigungsabschnitt (3) ein erster Randabschnitt (21) und ein zweiter Randabschnitt (22) der Bahn aufeinander geführt werden und einen offenen Schlauch bilden,
• in einem anschliessenden Verbindungsabschnitt (4) die Randabschnitte durch die Längsverbindungsvorrichtung (9) miteinander verbunden werden, wodurch der Schlauch geschlossen wird, und
• in einem anschliessenden Absaugabschnitt (5) Gas aus dem geschlossenen Schlauch abgesaugt wird.

3. Verfahren gemäss Anspruch 1 oder 2, wobei die Absaugöffnung (12) Gas entgegen der Förderrichtung aus dem Schlauch aus Verpackungsmaterial (20) saugt.

4. **Vorrichtung** zur Verpackung von Produkten (24), welche zum Bilden eines Schlauches durch eine Längsverbindungsvorrichtung (9) aus einer Bahn von Verpackungsmaterial (20) ausgebildet ist, wobei der Schlauch, bezüglich einer Förderrichtung des Verpackungsmaterials, in einem Bereich vor der Längsverbindungsvorrichtung (9) offen ist und in einem Bereich nach der Langsverbindungsvorrichtung (9) geschlossen ist, die Vorrichtung eine Absaugvorrichtung (10) aufweist, welche im Bereich vor der Längsverbindungsvorrichtung (9) in den noch offenen Schlauch hineinführt, und im Bereich nach der Längsverbindungsvorrichtung (9) mindestens eine Absaugöffnung (12) aufweist, durch welche Gas aus dem Bereich nach der Längsverbindungsvorrichtung (9) aus dem Schlauch und durch die Absaugvorrichtung (10) absaugbar ist, **dadurch gekennzeichnet, dass** ein Abschnitt eines Saugkanales (13) mit der Längsverbindungsvorrichtung (9) zur Bildung der Längsverbindung zusammenwirkt, wobei der genannte Abschnitt des Saugkanales (13) eine Vertiefung im Saugkanal (13) ist, in welche gegeneinander liegende Lagen des Verpackungsmateriales durch die Längsverbindungsvorrichtung (9) hinein drückbar sind.

5. Vorrichtung gemäss Anspruch 4, wobei
• in einem Einführungsabschnitt (2) die Absaugvorrichtung (10) mit einem Ausleger (15) in den noch offenen Schlauch hineinführt,
• in einem Vereinigungsabschnitt (3) ein erster Randabschnitt (21) und ein zweiter Randabschnitt (22) der Bahn aufeinander geführt sind,
• in einem Verbindungsabschnitt (4) die Randabschnitte durch die Längsverbindungsvorrichtung (9) miteinander verbindbar sind, und
• in einem Absaugabschnitt (5) die Absaugöffnung (12) der Absaugvorrichtung (10) vorliegt.

6. Vorrichtung gemäss einem der Ansprüche 4 oder 5, wobei die Absaugöffnung (12) in Richtung der Förderrichtung hin offen ist, also im Betrieb der Vorrichtung Gas entgegen der Förderrichtung aus dem Schlauch aus Verpackungsmaterial (20) saugt.

7. Vorrichtung gemäss einem der Ansprüche 4 bis 6, wobei die im Schlauch des Verpackungsmateriales angeordneten oder in den Schlauch hineinfuhrenden Teile (15, 11) der Absaugvorrichtung (10) flach ausgebildet sind.

8. Vorrichtung gemäss einem der Ansprüche 4 bis 7, wobei, in Förderrichtung, anschliessend an den Absaugabschnitt (5) eine Andrückvorrichtung zum Zusammendrücken des Schlauches angeordnet ist.

9. Vorrichtung gemäss einem der Ansprüche 4 bis 8, wobei, in Förderrichtung, anschliessend an den Absaugabschnitt (5) eine Pressvorrichtung zum Anpressen von im Schlauch vorliegenden Produkten (24) und zum Verdrängen von Gas aus dem Schlauch angeordnet ist.

10. Vorrichtung gemäss einem der Ansprüche 4 bis 9, wobei, in Förderrichtung, anschliessend an den Absaugabschnitt (5) eine Querschweissvorrichtung (8) zum Bilden einer Querverschweissung des Schlauches angeordnet ist.

11. Vorrichtung gemäss einem der Ansprüche 4 bis 10, wobei die von der Längsverbindungsvorrichtung (9) und der Querschweissvorrichtung (8) hergestellten Verbindungen des Verpackungsmaterials gasdicht sind.

12. Vorrichtung gemäss einem der Ansprüche 4 bis 11, wobei die Längsverbindungsvorrichtung (9) eine Schweissvorrichtung, insbesondere ein Längsschweisselement (9) zum Längsverschweissen von thermoplastischem Verpackungsmaterial, insbesondere einer Kunststoffolic ist.

## Claims

1. A **method** for packaging products (24) by way of forming a bag-like tube from a web of packaging material (20), wherein the bag-like tube, with respect to a conveying direction of the packaging material, is open in a region in front of a longitudinal connection device (9) and closed in a region after the longitudinal connection device (9), a suction device (10) in the region in front of the longitudinal connection device (9) leads into the still open bag-like tube and in the region after the longitudinal welding device (9) comprises at least one suction opening (12), with which the suction device (10) sucks gas, in particular air, out of the region after the longitudinal connection device (9), out of the bag-like tube, **characterised in that** a section of a suction channel (13) cooperates with the longitudinal connection device (9) for forming the longitudinal connection, wherein said section of the suction channel (13) is a recess in the suction channel (13), into which layers of the packaging material which lie against one another can be pressed by the longitudinal connection device (9).

2. A method according to claim 1, wherein
• in an introduction section (2), the suction device (10) with an arm (15) leads into the still open bag-like tube,
• in a subsequent unification section (3), a first edge section (21) and a second edge section (22) of the web are led on one another and form an open bag-like tube,
• in a subsequent connection section (4), the edge sections are connected to one another by way of the longitudinal connection device (9), by which means the bag-like tube is closed, and
• in a subsequent suction section (5), gas is sucked from the closed bag-like tube.

3. A method according to claim 1 or 2, wherein the suction opening (12) sucks gas opposite to the conveying direction out of the bag-like tube of the packaging material (20).

4. A **device** for packaging products (24) which is designed for forming a bag-like tube by way of a longitudinal connection device (9), from a web of packaging material (20), wherein the bag-like tube, with respect to a conveying direction of the packaging material, is open in a region in front of the longitudinal connection device (9) and is closed in the region after the longitudinal connection device (9), the device comprises a suction device (10) which in the region in front of the longitudinal connection device (9) leads into the still open bag-like tube, and in the region after the longitudinal connection device (9) comprises at least one suction opening (12), through which gas can be sucked out of the region after the longitudinal connection device (9) out of the bag-like tube and through the suction device (10), **characterised in that** a section of a suction channel (13) cooperates with the longitudinal connection device (9) for forming the longitudinal connection, wherein said section of the suction channel (13) is a recess in the suction channel (13), into which layers of the packaging material which lie against one another can be pressed by the longitudinal connection device (9)..

5. A device according to claim 4, wherein
• in an introduction section (2), the suction device (10) with an arm (15) leads into the still open bag-like tube,
• in a unification section (3), a first edge section (21) and a second edge section (22) of the web are led on one another,
• in a connection section (4), the edge sections can be connected to one another by way of the longitudinal connection device (9) and
• in a suction section (5), the suction opening (12) of the suction device (10) is present.

6. A device according to one of the claims 4 or 5, wherein the suction opening (12) is open in the conveying direction, thus in operation of the device sucks gas opposite to the conveying direction, out of the bag-like tube of the packaging material (20).

7. A device according to one of the claims 4 to 6, wherein the parts (15, 11) of the suction device (10), which are arranged in the bag-like tube of the packaging material or which lead into the bag-like tube, are designed in a flat mamer.

8. A device according to one of the claims 4 to 7, wherein a pressing-on device for pressing together the bag-like tube, in the conveying direction is arranged subsequently to the suction section (5).

9. A device according to one of the claims 4 to 8, wherein a pressing device for pressing products (24) present in the bag-like tube and for displacing gas out of the bag-like tube, in the conveying direction is arranged subsequently to the suction section (5).

10. A device according to one of the claims 4 to 9, wherein a transverse welding device (8) for forming a transverse welding of the bag-like tube, in the conveying direction is arranged subsequently to the suction section (5).

11. A device according to one of the claims 4 to 10, wherein the connections of the packaging material which are created by the longitudinal connection device (9) and the transverse welding device (8) are gas-tight.

12. A device according to one of the claims 4 to 11, wherein the longitudinal connection device (9) is a welding device, in particular a longitudinal welding element (9) for longitudinally welding thermoplastic packaging material, in particular a plastic film.

## Revendications

1. Procédé d'emballage de produits (24) par formation d'un manchon flexible à partir d'une bande de matériau d'emballage (20),
le manchon flexible étant ouvert dans une partie située en avant d'un dispositif (9) de liaison longitudinale dans la direction de transport de matériau d'emballage et étant fermé dans une partie située en aval de ce dispositif (9) de liaison longitudinale,
un ensemble d'aspiration (10) pénétrant dans le manchon flexible encore ouvert dans la zone située en avant du dispositif (9) de liaison longitudinale et présentant dans la partie située en aval du dispositif (9) de liaison longitudinale au moins une ouverture d'aspiration (12) par laquelle l'ensemble d'aspiration (10) aspire du gaz, et en particulier de l'air, hors du manchon flexible dans la partie située en aval du dispositif (9) de liaison longitudinale,
**caractérisé en ce que**
une section d'un canal d'aspiration (13) coopère avec le dispositif (9) de liaison longitudinale pour former la liaison longitudinale et
**en ce que** ladite section du canal d'aspiration (13) est un creux ménagé dans le canal d'aspiration (13), dans lequel des couches de matériau d'emballage situées l'une en face de l'autre peuvent être repoussées l'une dans l'autre par le dispositif (9) de liaison longitudinale.

2. Procédé selon la revendication 1, dans lequel
l'ensemble d'aspiration (10) pénètre par un bras (15) dans une partie d'insertion (2) du manchon flexible encore ouvert,
une première section de bord (21) et une deuxième section de bord (22) de la bande sont amenées l'une au-dessus de l'autre et forment un manchon flexible ouvert dans une section de réunion (3) adjacente,
les sections de bord sont reliées l'une à l'autre par le dispositif (9) de liaison longitudinale dans une section de liaison (4) adjacente, ce qui ferme le manchon flexible et
le gaz est aspiré hors du manchon flexible fermé dans une section d'aspiration (5) adjacente.

3. Procédé selon les revendications 1 ou 2, dans lequel l'ouverture d'aspiration (12) aspire du gaz hors du manchon flexible de matériau d'emballage (20) dans une direction opposée à la direction de transport.

4. Ensemble d'emballage de produits (24), configuré pour former un manchon flexible à partir d'une bande de matériau d'emballage (20) par un dispositif (9) de liaison longitudinale,
le manchon flexible étant ouvert dans une partie située en avant de ce dispositif (9) de liaison longitudinale dans la direction de transport de matériau d'emballage et étant fermé dans une partie située en aval de ce dispositif (9) de liaison longitudinale,
l'ensemble présentant un ensemble d'aspiration (10) pénétrant dans le manchon flexible encore ouvert dans la zone située en avant du dispositif (9) de liaison longitudinale et présentant dans la partie située en aval du dispositif (9) de liaison longitudinale au moins une ouverture d'aspiration (12) par laquelle du gaz et en particulier de l'air est aspirable par l'ensemble d'aspiration (10) hors du manchon flexible dans la partie située en aval du dispositif (9) de liaison longitudinale,
**caractérisé en ce que**
une section d'un canal d'aspiration (13) coopère avec le dispositif (9) de liaison longitudinale pour former la liaison longitudinale et
**en ce que** ladite section du canal d'aspiration (13) étant un creux ménagé dans le canal d'aspiration (13) dans lequel des couches situées l'une en face de l'autre du matériau d'emballage peuvent être repoussées l'une dans l'autre par le dispositif (9) de liaison longitudinale.

5. Dispositif selon la revendication 4, dans lequel
dans une section d'insertion (2), l'ensemble d'aspiration (10) pénètre par un bras (15) dans le manchon flexible encore ouvert,
dans une section d'assemblage (3), une première section de bord (21) et une deuxième section de bord (22) de la bande sont amenées l'une au-dessus de l'autre,
dans une section de liaison (4), les sections de bord peuvent être reliées l'une à l'autre par le dispositif (9) de liaison longitudinale et
l'ouverture d'aspiration (12) de l'ensemble d'aspiration (10) est située dans une section d'aspiration (5).

6. Dispositif selon l'une des revendications 4 ou 5, dans lequel l'ouverture d'aspiration (12) est ouverte dans la direction de transport et, en fonctionnement, le dispositif aspire donc du gaz hors du manchon flexible de matériau d'emballage (20) dans la direction opposée à la direction de transport.

7. Dispositif selon l'une des revendications 4 à 6, dans lequel les parties (15, 11) de l'ensemble d'aspiration (10) disposées dans le manchon flexible de matériau d'emballage ou pénétrant dans le manchon flexible sont aplatis.

8. Dispositif selon l'une des revendications 4 à 7, dans lequel un dispositif de poussée qui serre le manchon flexible est disposé dans la direction de transport en position adjacente à la section d'aspiration (5).

9. Dispositif selon l'une des revendications 4 à 8, dans lequel un dispositif de compression qui comprime des produits (24) présents dans le manchon flexible et qui refoule le gaz hors du manchon flexible est disposé dans la direction de transport en position adjacente à la section d'aspiration (5).

10. Dispositif selon l'une des revendications 4 à 9, dans lequel un dispositif (8) de soudage transversal qui forme une soudure transversale dans le manchon flexible est disposé dans la direction de transport en position adjacente à la section d'aspiration (5).

11. Dispositif selon l'une des revendications 4 à 10, dans lequel les liaisons du matériau d'emballage réalisées par le dispositif (9) de liaison longitudinale et le dispositif (8) de soudage transversal sont étanches aux gaz.

12. Dispositif selon l'une des revendications 4 à 11, dans lequel le dispositif (9) de liaison longitudinale est un dispositif de soudage, en particulier un élément (9) de soudage longitudinal qui soude longitudinalement le matériau d'emballage thermoplastique, en particulier un film en matière synthétique.
